# DEMANDE DE BREVET EUROPEEN

(11) **EP 1 903 154 A2**
(43) Date de publication de la demande: **26.03.2008**
(21) Numéro de dépôt: 07364009.6
(22) Date de dépôt: 14.09.2007
(51) Int. Cl.: E03C 1/04, E03C 1/12

(54) **Colonne de douche avec aspiration des eaux usées ruisselant sur le sol**

(30) Priorité: 19.09.2006 FR 0608174
(71) Demandeur: Ginguené, Gérard, 35200 Rennes (FR)
(72) Inventeur: Ginguené, Gérard, 35200 Rennes (FR)

(57) **Abrégé**

Colonne de douche individuelle avec évacuation par aspiration de l'eau s'écoulant sur le sol, caractérisé en ce que l'eau est aspirée dans une goulotte par une pompe de vidange élevant les eaux usées au dessus du niveau du sol pour les raccorder au réseau d'évacuation. Lorsque la douche fonctionne et que le niveau de l'eau qui s'écoule sur le sol s'élève, la pompe (11) se déclenche et aspire l'eau dans la goulotte (13), dès que le niveau d'eau s'abaisse la pompe s'arrête. Si le niveau de l'eau s'élève trop dans la douche, une électrovanne (5) permet de limiter ou d'arrêter la douche jusqu'à ce que le niveau s'abaisse. La présente invention permet de s'affranchir des difficultés d'évacuation des eaux usées lors de la mise en place de douche sans receveur dans les logements adaptés aux personnes à mobilité réduite.

## Description

La présente invention concerne une colonne de douche permettant d'assurer l'évacuation par aspiration de l'eau s'écoulant sur le sol d'une douche sans receveur. Cette colonne de douche (fig 7) regroupe dans un ensemble monolithique la diffusion et la récupération de l'eau ; en partie supérieure le pommeau de douche et la robinetterie, en partie inférieure un système original d'aspiration de l'eau, le tout régulé par un dispositif de sécurité pour éviter les débordements.

Lorsque des travaux sont entrepris (fig 5, dispositions initiales avant travaux) pour rendre plus accessible les logements aux personnes souffrant d'un handicap physique, il est souvent nécessaire d'aménager la salle de bain afin de disposer d'une douche sans receveur (fig6 ). L'eau s'écoule alors sur le sol en légère pente, pour être ensuite recueillie et évacuée dans le plancher par un siphon de sol raccordé au réseau d'évacuation des eaux usées. La modification du réseau d'eau usée est souvent un obstacle à ces travaux puisque le niveau du fil d'eau permettant le raccordement au réseau est alors plus bas que le niveau existant. Dans les logements collectifs, le raccordement au réseau sous le plancher devient impossible puisqu'il ne pourrait se faire qu'en transitant dans l'appartement situé en dessous. La présente invention (fig 7) permet de s'affranchir des difficultés d'évacuation des eaux usées lors de la mise en place de douche sans receveur ; en aspirant et en remontant l'eau de la douche elle rend possible le raccordement au réseau existant d'eau usée.

Les dessins annexés illustrent l'invention :
La figure 1 planche 1 / 2 représente en coupe, la colonne de douche avec le dispositif de d'évacuation par aspiration au sol de l'eau, objet de l'invention.
La figure 2 planche 1 / 2 représente en élévation la colonne de douche.
La figure 3 planche 1 / 2 représente en vue en plan la colonne de douche.
La figure 4 planche 1 / 2 représente une vue axonométrique de la colonne de douche.
La figure 5 planche 2 / 2 représente en coupe une salle de bains avec un receveur de douche posé sur le sol (difficilement accessible aux personnes à mobilité réduite) avec le raccordement au réseau d'eau usée.
La figure 6 planche 2 / 2 représente en coupe une salle de bain sans receveur de douche (adaptée aux personnes à mobilité réduite) avec raccordement au réseau d'eau usée transitant dans l'appartement situé en dessous.
La figure 7 planche 2 / 2 représente en coupe une salle de bain sans receveur de douche équipée d'une colonne de douche permettant d'assurer l'évacuation par aspiration de l'eau s'écoulant sur le sol avec raccordement surélevé au réseau d'eau usée.

En référence à ces dessins, la colonne de douche se compose d'un caisson rigide (8) assurant la fixation au mur et servant de support à l'ensemble des mécanismes. La partie avant est habillée d'une panneau de façade démontable (2) laissant apparaître : le pommeau de douche (7), le robinet d'ouverture et d'arrêt (6), le mitigeur (4) et en partie basse la goulotte d'évacuation de l'eau (13). Les autres éléments sont intégrés à l'intérieur de la colonne de douche. Les arrivées (3) d'eau froide et d'eau chaude sanitaire (en attente de raccordement) alimentent un mitigeur (4) permettant d'ajuster la température de l'eau. Un boîtier de contrôle (9) assure le pilotage de l'électrovanne (5) et de la pompe de vidange (11) à partir des informations recueillies par un capteur (1) indiquant le niveau de l'eau au sol à proximité de la goulotte (13). L'électrovanne (5) permet de limiter ou d'arrêter le passage de l'eau si l'évacuation fait défaut. Un tuyau se terminant par une crépine (12) aspire l'eau qui s'écoule sur le sol dans la goulotte, il est protégé par une grille (14) démontable. Une pompe de vidange (11) assure l'évacuation de l'eau vers un tuyau (10) en attente de raccordement au réseau d'eau usée.

Lorsque la douche fonctionne et que le niveau de l'eau qui s'écoule sur le sol s'élève la pompe se déclenche et aspire l'eau dans la goulotte, dès que le niveau d'eau s'abaisse la pompe s'arrête. Si le niveau de l'eau s'élève trop dans la douche, l'arrivée de l'eau alimentant la douche est arrêtée jusqu'à ce que l'eau sur le sol s'abaisse suffisamment.

## Revendications

1. Colonne de douche individuelle avec évacuation par aspiration de l'eau s'écoulant sur le sol d'une douche sans receveur, **caractérisée en ce que** l'eau ruisselant au sol est recueillie dans une goulotte posée sur le sol (sans encastrement) pour être aspirée par une pompe de vidange élevant l'eau et assurant le raccordement au réseau d'évacuation des eaux usées.

2. Colonne de douche selon la revendication 1 **caractérisée par le fait que** l'aspiration de l'eau de la douche est déclenchée par la présence de l'eau sur le sol de la douche.

3. Colonne de douche selon la revendication 1 et 2 **caractérisée en ce qu'**elle comporte un boîtier de contrôle (9) déclenchant la mise en marche de la pompe de vidange en fonction du niveau d'eau mesuré par un capteur (1) situé en partie basse dans la zone d'aspiration de l'eau.

4. Colonne de douche selon l'une quelconque des revendications précédentes **caractérisé par le fait que** l'arrivée de l'eau soit interrompue en cas de présence excessive d'eau sur le sol de la douche.

5. Colonne de douche selon l'une quelconque des revendications précédentes **caractérisée en ce qu'**elle comporte un boîtier de contrôle (9) déclenchant la fermeture de l'arrivée d'eau en agissant sur l'électrovanne (5) si le niveau d'eau mesuré par un capteur (1) est trop important et ce jusqu'à ce que le niveau de l'eau s'abaisse suffisamment sur le sol de la douche.
